# EUROPÄISCHE PATENTSCHRIFT

(11) **EP 0 635 446 B1**
(45) Veröffentlichungstag und Bekanntmachung des Hinweises auf die Patenterteilung: **11.06.1997**
(21) Anmeldenummer: 93111549.7
(22) Anmeldetag: 19.07.1993
(51) Int. Cl.: B65H 35/00

(54) **Nachfüllbarer Spender für Folienrollen und dergleichen**
Reloadable dispenser for foil material or the like
Distributeur rechargeable pour rouleaux de film ou articles similaires

(43) Veröffentlichungstag der Anmeldung: 25.01.1995
(73) Patentinhaber: LEIFHEIT Aktiengesellschaft, D-56377 Nassau (DE)
(72) Erfinder: Liebscher, Johannes, D-56377 Nassau (DE)

(56) Entgegenhaltungen:
- DE-U- 9 103 605
- US-A- 3 156 392
- US-A- 3 281 032

## Beschreibung

Die Erfindung betrifft einen nachfüllbaren Spender für Folienrollen, wobei unter dem Begriff "Folie" insbesondere, jedoch nicht ausschließlich Klarsichtfolien zu verstehen sind. Derartige Spender weisen ein Gehäuse auf, in des die Rolle eingelegt wird, sowie einen Trennvorrichtung, mit welcher der benötigte Abschnitt der Folienbahn abgeschnitten wird. Insbesondere bei Klarsichtfolien kommt es häufig vor, daß der Folienabschnitt nach dem Abtrennen bis zur Anbringung an einem Gefäß oder bis zum Umwickeln eines Gegenstandes zusammenhaftet oder an anderen Stellen haften bleibt und dann mühsam ab- oder auseinandergezogen werden muß. Zur Behebung dieses Mangels ist es bekannt (DE-GBM 91 03 605), das Gehäuse abnehmbar an einem Halter anzubringen, so daß der Benutzer nun den benötigten Folienabschnitt an Ort und Stelle, also dort, wo er gebraucht wird, abtrennen kann, womit die Gefahr, daß der Folienabschnitt bis zum Gebrauch zusammenhaftet, wesentlich verringert ist.

Der Erfindung liegt die Aufgabe zugrunde, einen nachfüllbaren Spender der gattungsgemäßen Art zu schaffen, mit dem die Handhabung insbesondere von Klarsichfolien-Abschnitten wesentlich vereinfacht wird.

Die Lösung dieser Aufgabe besteht darin, daß an dem Spender (oder an einem den Spender aufnehmenden Halter) eine abklappbare Platte vorgesehen wird, die im abgeklappten Zustand eine Auflagefläche für einen mit der Folie zu bedeckenden oder einzuwickelnden Gegenstand bildet.

Bei dem erfindungsgemäßen Spender ist ein Verheddern oder Zusammenhaften des abgetrennten Folienabschnittes bis zum Gebrauch praktisch ausgeschlossen, da der zu bedeckende oder einzuwickelnde Gegenstand unmittelbar vor der Rolle plaziert werden kann und es sogar möglich ist, die Folie direkt von der Rolle auf den zu bedeckenden oder einzuwickelnden Gegenstand zu ziehen und dann abzuschneiden.

Die Platte kann schwenkbar an dem Gehäuse oder an einem das Gehäuse aufnehmenden Halter angebracht sein, was sinnvoll ist, wenn das Gehäuse bzw. der Halter zur Anbringung an einer Wand bestimmt ist. Es ist jedoch bevorzugt, die Platte an dem Gehäuse zu befestigen oder mit diesem einstückig auszubilden und nun das Gehäuse mit der Platte schwenkbar an einem Halter anzubringen, der z. B. an einer Wand befestigt wird. Diese Ausführung ist vor allem dann von Vorteil, wenn in dem Halter noch andere Rollen, beispielsweise solche mit Aluminium-Folie und/oder Papier, aufgenommen werden sollen. Die Verbindung von Gehäuse und Platte bietet außerdem zusätzlich die Möglichkeit, das Gehäuse mit der Platte abnehmbar an dem Halter anzubringen, so daß damit wie beim Gegenstand des eingangs genannten DE-GBM 9103605 die Folienrolle an den Gebrauchsort gebracht und dort das benötigte Stück abgeschnitten werden kann.

Vorteilhafte Weiterbildungen der Erfindung sind in den Unteransprüchen angegeben.

Ein Ausführungsbeispiel der Erfindung wird im folgenden unter Bezugnahme auf die Zeichnungen beschrieben. Es zeigt:
- Fig. 1: eine perspektivische Darstellung eines in einem Halter angeordneten Spenders mit abgeklappter Platte,
- Fig. 2: einen senkrechten Querschnitt des Halters mit Spender von Fig. 1 mit hochgeklappter Platte,
- Fig. 3: einen Querschnitt des aus dem Halter herausgenommenen Spenders mit zurückgeschwenkter Trennvorrichtung, und
- Fig. 4: einen Querschnitt wie Fig 3, jedoch mit in Arbeitsstellung geschwenkter Trennvorrichtung.

In den Fig. 1 und 2 ist mit 1 ein Halter bezeichnet, der zur Aufhängung an einer Wand bestimmt ist. Er weist eine Rückwand 2, Seitenwände 3 und eine obere Wand 4 sowie ein von einen Fachboden 5 und einer Vorderwand 6 begrenztes Abteil 7 zur Aufnahme einer nicht gezeigten Folienrolle auf. Der Halter 1 nimmt einen Spender 9 mit einem im Querschnitt U-förmigen Gehäuse 10 zur Aufnahme einer nicht gezeigten Klarsichtfolienrolle auf. Das Gehäuse 10 hat einen Boden 11, eine Vorderwand 12, eine Rückwand 13 und Seitenwände 14. Der Spender 9 ist schwenkbar und herausnehmbar in dem Halter 1 angeordnet. Zu diesem Zweck sind die Gehäuseseitenwände 14 mit nach rückwärts zu offenen Langlöchern 15 versehen, in welche Drehzapfen 16 eingreifen, die an den Seitenwänden 3 des Halters 1 angebracht sind. An den Enden der Drehzapfen angebrachte Scheiben 17 dienen zur besseren Führung der Gehäuseseitenwände 14.

In der in Fig. 1 gezeigten Gebrauchsstellung wird der Spender 9 dadurch arretiert, daß die Gehäuserückwand 13 an Anschlägen 18 anliegt, die an der Rückwand 2 des Halters 1 angebracht sind. Die Anschläge 18 haben Fortsätze 19, welche die Rückwand 13, wie in Fig. 1 gezeigt, umgreifen, um ein unbeabsichtigtes Herausziehen des Spenders aus dem Halter zu verhindern.

Der Spender 9 ist mit einer Trennvorrichtung 20 zum Abtrennen eines Abschnittes von der im Gehäuse 10 angeordneten Folienrolle versehen. Diese Trennvorrichtung besteht im Ausführungsbeispiel aus einem Schneidschieber 21 mit Schneidmesser 22, der verschiebbar auf einer parallel zu der Gehäusevorderwand 12 verlaufenden Stange 23 angeordnet ist. Die Stange 23 ist an ihren Enden an Hebeln 24 befestigt, die durch Drehzapfen 25 schwenkbar an den Gehäuseseitenwänden 14 angebracht sind. Zum Abtrennen des benötigten Folienabschnittes wird dieses über die mit einer Schneidrille versehene Oberkante 12a der Gehäusevorderwand 12 gezogen, die Trennvorrichtung 20 in die in Fig. 4 gezeigte Arbeitsstellung geschwenkt, in welcher das Schneidrad 22 in die Schneidrille eingreift, und der Schneidschieber 21 entlang der Stange 23 verschoben.

Ein wesentliches Merkmal der Erfindung besteht darin, daß an dem Gehäuse 10 des Spenders 9 eine Platte 26 angebracht ist, die im Ausführungsbeispiel von einer Fortsetzung des Gehäusebodens 11 gebildet ist. Diese Platte 26 dient in der Gebrauchsstellung des Spenders gemäß Fig. 1 (oder auch, wenn wie später beschrieben, der Spender 9 von dem Halter abgenommen ist) als Auflagefläche für den zu bedeckenden oder einzuwickelnden Gegenstand, so daß die Folie nur von der Rolle abgezogen und über den Gegenstand gelegt zu werden braucht und dann abgeschnitten wird. Dadurch wird die Handhabung insbesondere einer Klarsichtfolie ganz erheblih erleichtert, da das lästige und oftmals vorkommende Zusammenhaften der Folie vom Abtrennen bis zur Ankunft an der Gebrauchsstelle ausgeschlossen ist.

Die Gehäuseseitenwände 14 erstrecken sich entlang einem beträchtlichen Teil der Seitenkanten der Platte 26 und sie sind mit diesen verbunden. Dadurch wird die Tragfähigkeit der Platte erhöht.

Wenn der Spender 9 in die in Fig. 2 gezeigte Nichtgebrauchslage geschwenkt ist, deckt die Platte 26 die Vorderseite des Halters 1 ab und sie überdeckt auch das Fach 7 für eine weitere Haushaltsrolle, für die eine nicht gezeigte Trennvorrichtung, z. B. in Form einer gezahnten Kante, vorgesehen sein kann. Die Trennvorrichtung 20 ist dabei eingeklappt und dadurch etwas arretiert, daß die Oberkante 12a der Gehäusevorderwand 12 in Aussparungen 24a in der Unterseite der Hebel 24 eingreift.

Wie vorher erwähnt, kann der Spender 9 von dem Halter 1 auch abgenommen werden. Zu diesem Zweck wird der Spender in der in Fig. 1 gezeigten Stellung leicht angehoben, so daß die Oberkante der Gehäuserückwand 13 von den Fortsätzen 19 freikommt. Dann kann der Spender 9 aus dem Halter 1 nach vorne herausgezogen und an die Stelle gebracht werden, an der ein Gegenstand mit einem Folienabschnitt bedeckt oder eingewickelt werden soll. Die Handhabung der Trennvorrichtung ist die gleiche wie vorher beschrieben. Fig. 3 zeigt die Trennvorrichtung 20 in der Nichtgebrauchsstellung von Fig. 1. In Fig. 4 ist die Trennvorrichtung in der Gebrauchsstellung, in welcher das Schneidrad 22 in die Schneidrille in der Oberkante 12a der Gehäusevorderwand 12 eingreift.

Selbstverständlich sind viele Abwandlungen des dargestellten Ausführungsbeispieles möglich, ohne den Rahmen der Erfindung zu verlassen. Eine naheliegende Möglichkeit besteht z. B. darin, daß der Spender fest mit dem Halter verbunnden ist, das Gehäuse 10 also einen Teil des Halters bildet, und die Platte 26 schwenkbar an dem Halter angebracht wird. Dadurch werden, mit Ausnahme der Abnehmbarkeit, die gleichen Vorteile erzielt wie mit dem dargestellten Ausführungsbeispiel.

## Patentansprüche

1. Nachfüllbarer Spender für Folienrollen und dergleichen, mit einem Gehäuse (10) zur Aufnahme der Rolle und mit einer Trennvorrichtung zum Abschneiden von Folien-Abschnitten, gekennzeichnet durch eine abklappbare Platte (26), die im abgeklappten Zustand eine Auflagefläche für einen mit der Folie zu bedeckenden Gegenstand bildet.

2. Spender nach Anspruch 1, dadurch gekennzeichnet, daß die Platte (26) an dem Gehäuse (10) befestigt oder mit diesem einstückig ist und daß das Gehäuse schwenkbar an einem Halter (1) angebracht ist.

3. Spender nach Anspruch 2, dadurch gekennzeichnet, daß das Gehäuse (10) mit der Platte (26) abnehmbar an dem Halter (1) angebracht ist.

4. Spender nach Anspruch 2 oder 3, dadurch gekennzeichnet, daß das Gehäuse (10) einen U-förmigen Querschnitt mit einem Boden (11), einer Vorderwand (12) und einer Rückwand (13) sowie Seitenwände (14) aufweist.

5. Spender nach Anspruch 4, dadurch gekennzeichnet, daß die Platte (26) im wesentlichen eine Fortsetzung des Bodens (11) bildet und daß sich die Seitenwände (14) zumindest entlang eines Teiles der Seitenkanten der Platte (26) erstrecken und mit diesen verbunden sind.

6. Spender nach den Ansprüchen 2 und 4, dadurch gekennzeichnet, daß der Halter (1) zwei Seitenwände (3) aufweist, die den Seitenwänden (14) des Gehäuses (10) gegenüberliegen, und daß in jeder Seitenwand des Halters ein Drehzapfen (16) angeordnet ist, der in ein Loch (15) in der benachbarten Gehäuseseitenwand eingreift.

7. Spender nach Anspruch 6, dadurch gekennzeichnet, daß die Löcher (15) als Langlöcher ausgebildet sind, die zu einer Kante des betreffenden Gehäuseseitenteils (14) hin offen sind, um eine Abnahme des Gehäuses (10) von dem Halter (1) zu ermöglichen.

8. Spender nach Anspruch 7, dadurch gekennzeichnet, daß die Langlöcher (15) zur Hinterkante der Gehäuseseitenteile (14) hin offen sind.

9. Spender nach einem der Ansprüche 2 bis 8, dadurch gekennzeichnet, daß an dem Halter (1) Anschläge (18) vorgesehen sind, an denen das Gehäuse (10) in der abgeklappten Stellung der Platte (26) anliegt.

10. Spender nach den Ansprüchen 8 und 9, dadurch gekennzeichnet, daß die Anschläge (18) mit Fortsätzen (19) versehen sind, welche die Oberkante der Gehäuserückwand (13) in der abgeklappten Stellung der Platte (26) umgreifen.

11. Spender nach einem der vorhergehenden Ansprüche, dadurch gekennzeichnet, daß die Oberkante (12a) der Gehäusevorderwand (12) mit der Trennvorrichtung (20) zusammenwirkt.

12. Spender nach Anspruch 11, dadurch gekennzeichnet, daß die Trennvorrichtung (20) einen Trennschieber (21) aufweist, der mit der Oberkante (12a) der Gehäusevorderwand (12) zusammenwirkt und verschiebbar auf einer Führung (23) geführt ist, die schwenkbar am Gehäuse (10) oder an der Platte (26) angebracht ist.

13. Spender nach Anspruch 12, dadurch gekennzeichnet, daß die Führung (23) schwenkbar an den Gehäuseseitenwänden (14) im Bereich der Platte (26) angebracht ist.

14. Spender nach Anspruch 12, dadurch gekennzeichnet, daß der Trennschieber (21) in der Trennstellung die Oberkante (12a) der Gehäusevorderwand (12) umgreift und ein Schneidmesser (22) aufweist, das mit einer Schneidrille in der Oberkante (12a) zusammenwirkt.

15. Spender nach Anspruch 2, dadurch gekennzeichnet, daß der Halter (1) zur getrennten Aufnahme von mehreren Rollen ausgebildet ist und daß die Platte (26) die Vorderseite des Halters (1) im eingeklappten Zustand im wesentlichen überdeckt.

## Claims

1. Refillable dispenser for rolls of film or foil and the like, having a housing (10) for receiving the roll and having a severing device for cutting off film or foil sections, characterized by a swing-down panel (26) which, in the swung-down state, forms a resting surface for an object which is to be covered with the film or foil.

2. Dispenser according to Claim 1, characterized in that the panel (26) is fastened on the housing (10) or is integral therewith, and in that the housing is fitted pivotably on a retaining means (1).

3. Dispenser according to Claim 2, characterized in that the housing (10) is fitted, with the panel (26), on the retaining means (1) such that it can be removed.

4. Dispenser according to Claim 2 or 3, characterized in that the housing (10) has a U-shaped cross-section with a base (11), a front wall (12) and a rear wall (13) and side walls (14).

5. Dispenser according to Claim 4, characterized in that the panel (26) essentially forms a continuation of the base (11), and in that the side walls (14) extend at least some way along the side edges of the panel (26) and are connected thereto.

6. Dispenser according to Claims 2 and 4, characterized in that the retaining means (1) has two side walls (3) which are located opposite the side walls (14) of the housing (10), and in that a rotary pin (16) is arranged in each side wall of the retaining means and engages in a hole (15) in the adjacent housing side wall.

7. Dispenser according to Claim 6, characterized in that the holes (15) are designed as slots which are open towards one edge of the relevant housing side part (14) in order to make it possible to remove the housing (10) from the retaining means (1).

8. Dispenser according to Claim 7, characterized in that the slots (15) are open towards the rear edge of the housing side parts (14).

9. Dispenser according to one of Claims 2 to 8, characterized in that stops (18) are provided on the retaining means (1) and, in the swung-down position of the panel (26), the housing (10) rests against said stops.

10. Dispenser according to Claims 8 and 9, characterized in that the stops (18) are provided with continuations (19) which, in the swung-down position of the panel (26), engage around the upper edge of the housing rear wall (13).

11. Dispenser according to one of the preceding claims, characterized in that the upper edge (12a) of the housing front wall (12) interacts with the severing device (20).

12. Dispenser according to Claim 11, characterized in that the severing device (20) has a severing slide (21) which interacts with the upper edge (12a) of the housing front wall (12) and is guided displaceably on a guide (23) which is fitted pivotably on the housing (10) or on the panel (26).

13. Dispenser according to Claim 12, characterized in that the guide (23) is fitted pivotably on the housing side walls (14), in the region of the panel (26).

14. Dispenser according to Claim 12, characterized in that the severing slide (21) engages around the upper edge (12a) of the housing front wall (12) in the severing position and has a cutter (22) which interacts with a cutting channel in the upper edge (12a).

15. Dispenser according to Claim 2, characterized in that the retaining means (1) is designed for receiving a plurality of rolls separately and in that, in the swung-in state, the panel (26) essentially covers over the front side of the retaining means (1).

## Revendications

1. Distributeur rechargeable pour rouleaux de film et articles similaires, comprenant un boîtier (10) pour recevoir le rouleau, et un dispositif séparateur pour sectionner des segments de film, caractérisé par un panneau rabattable (26) formant, à l'état rabattu, une surface d'appui pour un objet devant être recouvert du film.

2. Distributeur selon la revendication 1, caractérisé par le fait que le panneau (26) est fixé au boîtier (10) ou fait corps avec ce dernier ; et par le fait que le boîtier est monté pivotant sur un support (1).

3. Distributeur selon la revendication 2, caractérisé par le fait que le boîtier (10), muni du panneau (26), est monté de manière libérable sur le support (1).

4. Distributeur selon la revendication 2 ou 3, caractérisé par le fait que le boîtier (10) présente une section transversale configurée en U, comprenant un fond (11), une paroi antérieure (12) et une paroi postérieure (13), ainsi que des parois latérales (14).

5. Distributeur selon la revendication 4, caractérisé par le fait que le panneau (26) forme, pour l'essentiel, un prolongement du fond (11) ; et par le fait que les parois latérales (14) s'étendent au moins le long d'une partie des bords latéraux du panneau (26), et sont reliées à ces derniers.

6. Distributeur selon les revendications 2 et 4, caractérisé par le fait que le support (1) comporte deux parois latérales (3) situées en vis-à-vis des parois latérales (14) du boîtier (10) ; et par le fait qu'un tourillon (16), disposé dans chaque paroi latérale du support, pénètre dans un trou (15) pratiqué dans la paroi latérale adjacente du boîtier.

7. Distributeur selon la revendication 6, caractérisé par le fait que les trous (15) sont réalisés sous la forme de trous oblongs ouverts en direction d'un bord de la partie latérale considérée (14) du boîtier, pour permettre une dissociation du boîtier (10) d'avec le support (1).

8. Distributeur selon la revendication 7, caractérisé par le fait que les trous oblongs (15) sont ouverts en direction du bord postérieur des parties latérales (14) du boîtier.

9. Distributeur selon l'une des revendications 2 à 8, caractérisé par le fait que des butées (18), contre lesquelles le boîtier (10) est appliqué dans la position rabattue du panneau (26), sont prévues sur le support (1).

10. Distributeur selon les revendications 8 et 9, caractérisé par le fait que les butées (18) sont pourvues d'appendices (19) qui ceinturent le bord supérieur de la paroi postérieure (13) du boîtier dans la position rabattue du panneau (26).

11. Distributeur selon l'une des revendications précédentes, caractérisé par le fait que le bord supérieur (12a) de la paroi antérieure (12) du boîtier coopère avec le dispositif séparateur (20).

12. Distributeur selon la revendication 11, caractérisé par le fait que le dispositif séparateur (20) présente un curseur de séparation (21) qui coopère avec le bord supérieur (12a) de la paroi antérieure (12) du boîtier et est guidé, à coulissement, sur un guide (23) monté pivotant sur le boîtier (10) ou sur le panneau (26).

13. Distributeur selon la revendication 12, caractérisé par le fait que le guide (23) est monté à pivotement sur les parois latérales (14) du boîtier, dans la région du panneau (26).

14. Distributeur selon la revendication 12, caractérisé par le fait que le curseur de séparation (21) ceinture, dans la position de séparation, le bord supérieur (12a) de la paroi antérieure (12) du boîtier, et comporte une lame de coupe (22) coopérant avec une rainure de sectionnement pratiquée dans ledit bord supérieur (12a).

15. Distributeur selon la revendication 2, caractérisé par le fait que le support (1) est conçu pour recevoir séparément plusieurs rouleaux ; et par le fait que, à l'état escamoté, le panneau (26) coiffe pour l'essentiel la face antérieure du support (1).
